# FASCICULE DE BREVET EUROPEEN

(11) **EP 1 040 240 B1**
(45) Date de publication et mention de la délivrance du brevet: **07.05.2003**
(21) Numéro de dépôt: 98958296.0
(22) Date de dépôt: 02.12.1998
(51) Int. Cl.: E04H 4/14

(54) **ESCALIER POUR BASSIN DE PISCINE**
TREPPE FÜR SCHWIMMBECKEN
SWIMMING POOL STEPS

(30) Priorité: 17.12.1997 FR 9716289
(43) Date de publication de la demande: 04.10.2000
(73) Titulaire: PISCINES DESJOYAUX SA, 42480 La Fouillouse (FR)
(72) Inventeur: DESJOYAUX, Jean, Louis, F-42580 L'Etrat (FR); DESJOYAUX, Pierre, Louis, F-42480 La Fouillouse (FR); JANDROS, Catherine, F-42580 L'Etrat (FR)
(74) Mandataire: Thivillier, Patrick
(86) Numéro de dépôt international: FR9802587
(87) Numéro de publication internationale: WO99031336

(56) Documents cités:
- WO-A-96/20322
- FR-A- 2 747 417
- US-A- 3 733 621

## Description

L'invention se rattache au secteur technique des accessoires de piscine, notamment des escaliers équipant les bassins de piscine exécutés, soit au moyen de panneaux indépendants préfabriqués obtenus par différents procédés, soit par tous autres moyens parfaitement connus pour un Homme du Métier.

Plus particulièrement, l'invention concerne des escaliers du type de ceux délimitant une face avant échancrée à partir de laquelle sont formées les marches en tant que telles. La face de l'escalier munie de l'échancrure présente des ailes de raccordement, ou autres agencements, pour être fixée en continuité avec les panneaux adjacents constituant le bassin de la piscine. Très souvent l'échancrure a une forme générale en U, tandis que les marches d'escalier peuvent avoir une forme générale arrondie afin de constituer un escalier connu sous le nom d'escalier roman, ou bien une forme quelconque rectangulaire sans pour cela exclure d'autres formes.

Différentes solutions techniques ont été proposées pour réaliser ce type d'escalier.
Par exemple ces escaliers peuvent être obtenus au moyen d'un procédé de fabrication par thermoformage comme il ressort de l'enseignement du brevet FR 2716406. On a proposé également de réaliser ce type d'escalier par un procédé de rotomoulage comme il ressort de l'enseignement de la demande WO-A-9620322.

Quel que soit leur mode de fabrication, ces escaliers sont destinés, comme indiqué, à être raccordés en continuité avec les panneaux adjacents ou autres éléments constituant le bassin de la piscine et présentent des agencements pour la fixation d'une toile intérieure plastifiée connue sous le nom de «liner». Or la technique de fabrication actuellement proposée, à savoir essentiellement le thermoformage et le rotomoulage, nécessite des moyens particuliers rapportés permettant la fixation du liner.
Généralement la fixation de ce liner s'effectue en combinaison avec un joint d'étanchéité et une bride de fixation disposés dans une nervure formée périphériquement à l'échancrure de l'escalier. La fixation en tant que telle du liner, en combinaison avec le joint et la bride, s'effectue au moyen d'organes de vissage ou organes équivalents. C'est à ce niveau que des problèmes techniques importants apparaissent.

En effet, si l'on considère le procédé de fabrication utilisé, par thermoformage ou rotomoulage, il n'est pas possible d'obtenir des escaliers d'une épaisseur suffisante permettant le vissage des organes d'assemblage. Si l'on voulait obtenir une épaisseur suffisante permettant le vissage des organes d'assemblage, cette dernière devrait nécessairement, par contrainte liée à la technique de fabrication en tant que telle, être constante au niveau de l'ensemble du corps de l'escalier, ce qui n'est pas concevable eu égard au poids engendré et au coût prohibitif suite à la quantité importante de matière première nécessaire.
Pour cette raison, en considérant l'épaisseur relativement réduite des escaliers, il est nécessaire d'utiliser des cales ou supports rapportés afin d'augmenter, à l'endroit considéré de la fixation du liner, l'épaisseur de l'escalier pour permettre le vissage des organes de fixation. Ces cales, qui peuvent être en bois, matière plastique ou autre, sont généralement fixées par collage ou vissage du côté de la face externe de l'escalier et en correspondance avec la rainure où seront disposés le joint et la bride d'assemblage du liner. On renvoie à la figure 4 de la demande WO-A-9620322.

Ainsi, lorsque l'échancrure a une forme générale en U, les cales rapportées de fixation doivent épouser une telle forme de sorte qu'il est nécessaire d'utiliser plusieurs éléments indépendants. Cette nécessité de rapporter un support de fixation pour permettre le vissage des organes d'assemblage présente de nombreux inconvénients.

Il ressort tout d'abord que la fixation des cales est une opération longue et délicate qui doit bien évidemment être effectuée en atelier. Il est tout d'abord nécessaire de couper à la longueur désirée les différents éléments et de les ajuster correctement au niveau des angles. L'ajustement au niveau des angles des éléments support peut s'effectuer de manière classique, soit en réalisant une coupe en onglet , soit simplement en disposant de manière adjacente et à 90° les éléments constitutifs. Quelle que soit la solution choisie, il apparaît au niveau de l'angle un interstice résultant de la position juxtaposée des supports de fixation. Il est donc nécessaire de prévoir très exactement le positionnement des trous de vissage afin d'éviter, que les organes d'assemblage, débouchent au niveau de ces interstices. On ne peut, en réalité, totalement exclure que l'une des vis au moins de fixation du liner se trouve en regard de cet interstice, ce qui a pour effet, sous l'action de vissage, de provoquer l'écartement des éléments supports, susceptible de provoquer par conséquent des problèmes au niveau de l'assemblage en tant que tel de l'ensemble du liner.

Bien évidemment, outre le fait que le résultat technique obtenu n'est pas toujours satisfaisant pour les raisons indiquées, il en résulte des coûts importants si l'on considère le travail de préparation nécessaire.

L'invention s'est fixée pour but de remédier à ces inconvénients de manière simple, sûre, efficace et rationnelle.

Le problème que se propose de résoudre l'invention est de ne plus utiliser des cales ou autres éléments rapportés pour la fixation du liner, notamment au moyen de vis ou autres, sans pour autant augmenter l'épaisseur de l'escalier, mais tout au contraire en ayant pour objectif de diminuer une telle épaisseur.

Pour résoudre un tel problème, il a été conçu et mis au point un escalier pour bassin de piscine du type de ceux délimitant, d'une manière connue, une face avant échancrée à partir de laquelle sont formées les marches d'escalier, ladite face étant conformée pour être raccordée avec des panneaux adjacents ou autres éléments constituant le bassin de la piscine.

Selon l'invention, l'escalier présente, en débordement du côté interne de la face avant échancrée au moins une partie pleine constituant une nervure faisant office de cale ou support et étant obtenue directement par un procédé d'injection d'une matière plastique pour la réalisation du corps de l'escalier, ladite cale constituant une surépaisseur du corps du côté interne de la face pour permettre, dans son épaisseur, l'engagement d'organes de fixation d'un liner.

Compte tenu de ces dispositions techniques, il en résulte que les organes de fixation peuvent être directement vissés dans l'épaisseur de la nervure de l'escalier dont l'épaisseur est déterminée pour éviter l'emploi de tout élément ou support rapporté.

Compte tenu du problème posé d'assurer la fixation du liner au niveau de l'échancrure de l'escalier à partir de laquelle sont formées les marches, la nervure présente facialement une forme géométrique en U correspondant à celle de l'échancrure.

Compte tenu du problème posé de pouvoir réaliser l'escalier en mettant en oeuvre un procédé d'injection, les bords latéraux de la nervure sont inclinés d'une manière convergente pour permettre le démoulage.

Pour résoudre le problème posé d'assurer, de manière étanche, la fixation du liner au niveau et en correspondance avec la nervure, la face avant échancrée présente une rainure pour la montage d'un joint en vue de la fixation étanche du liner en combinaison avec une bride de serrage au moyen des organes de fixation engagés dans l'épaisseur de ladite nervure.

Compte tenu de la réalisation de l'escalier par un procédé d'injection, il est possible d'obtenir directement, lors de sa fabrication, des nervures internes de renforcement permettant de diminuer de manière significative l'épaisseur de l'ensemble de l'escalier. Avec ce procédé, un escalier dont l'épaisseur est généralement de 8 mm peut être ramené à 5 mm par exemple.

L'invention est exposée ci-après plus en détail à l'aide des figures des dessins annexés dans lesquels :
- la figure 1 est une vue en perspective d'une forme de réalisation de l'escalier selon les caractéristiques de l'invention.
- la figure 2 est une vue en coupe transversale considérée suivant la ligne 2.2 de la figure 1.
- la figure 3 est une vue en coupe transversale considérée suivant la ligne 3.3 de la figure 1.
- la figure 4 est une vue en coupe transversale montrant la fixation du liner.

D'une manière parfaitement connue par un homme du métier, l'escalier est susceptible de présenter différentes formes géométriques. L'escalier désigné dans son ensemble par (1) présente une face avant (1a) délimitant une échancrure (1b) à partir de laquelle sont formées les marches (1c) de l'escalier. La face avant échancrée (1a) est conformée pour être raccordée en continuité, d'une manière adjacente, avec les panneaux constituant le bassin de la piscine.
Dans l'exemple illustré, l'échancrure (1b) a une forme générale en U, la face (1a) étant de forme générale quadrangulaire et présente deux branches verticales (1a1) réunies par une branche horizontale inférieure(1a2) en constituant ainsi les bords de l'échancrure (1b).

Selon une caractéristique à la base de l'invention, la face avant échancrée de l'escalier présente, en débordement de son côté interne, une partie pleine (1d) apte à permettre, dans son épaisseur, l'engagement d'organes de fixation (2) d'un liner (3).

La partie pleine (1d) constitue une nervure qui apparaît en surépaisseur du côté interne de la face (1a) et dont l'épaisseur est déterminée pour permettre le vissage des organes de fixation (2). Cette nervure (1d) a une forme géométrique correspondant à celle de l'échancrure (1b). Dans l'exemple illustré, la nervure (1d) a donc une forme générale en U. Cette nervure (1d) est obtenue directement lors de la fabrication de l'escalier qui est obtenu par un procédé d'injection d'une matière plastique.
Les bords latéraux (1d1) et (1d2) de la nervure sont inclinés de manière convergente pour permettre le démoulage.
Compte tenu de l'application du procédé d'injection à la réalisation d'escaliers pour bassin de piscine, il est possible d'intégrer directement, lors de la fabrication, une zone en relief permettant l'engagement d'organes de fixation. Cette zone peut également être constituée par une pluralité de plots espacés, disposés selon le pourtour défini par la forme géométrique de l'échancrure.

Considérant la fixation en tant que telle du liner, au niveau et en correspondance avec la nervure (1d), la face avant échancrée de l'escalier présente une rainure (le) pour le montage d'un joint (4) en vue de la fixation étanche du liner (3) en combinaison avec une bride (5) au moyen des organes de fixation (2) vissés dans l'épaisseur de la nervure (1d) (figure 4). Il est à noter que les différents agencements de fixation du liner, en combinaison avec la nervure (1d), sont donnés à titre indicatif et nullement limitatif. D'autres moyens équivalents peuvent être utilisés en ayant pour objectif de fixer d'une manière étanche le liner au moyen d'organes vissés dans la nervure (1d).

L'ensemble de l'escalier (1) étant obtenu par injection d'une matière plastique, il est possible de prévoir également, au moment de la fabrication de ce dernier, des nervures internes de renforcement. Ces dispositions permettent de diminuer en conséquence l'épaisseur de l'ensemble de l'escalier.

Les avantages ressortent bien dans la description, en particulier on souligne et on rappelle l'application du procédé d'injection à la réalisation d'un escalier pour bassin de piscine permettant d'obtenir directement, au moment de la fabrication de cet escalier, une ou des nervures qui servent aussi de support de fixation au liner, et éventuellement une ou des nervures de renforcement permettant de diminuer de manière conséquente l'épaisseur de l'ensemble de l'escalier.

## Revendications

1. Escalier (1) pour bassin de piscine, délimitant une face avant échancrée à partir de laquelle sont formées les marches (1c) d'escalier, ladite face (1a) étant conformée pour être raccordée avec des panneaux adjacents ou autres éléments constituant le bassin de la piscine, **caractérisé en ce qu'**il présente, en débordement du côté interne de la face avant échancrée (1a), au moins une partie pleine (1d) constituant une nervure faisant office de cale ou support et étant obtenue directement par un procédé d'injection d'une matière plastique pour la réalisation du corps de l'escalier, ladite nervure (1d) constituant une surépaisseur du corps du côté interne de ladite face (1a) pour permettre, dans son épaisseur, l'engagement d'organes de fixation (2) d'un liner (3).

2. Escalier selon la revendication 1, **caractérisé en ce que** la nervure (1d) présente facialement une forme géométrique correspondant au pourtour de l'échancrure.

3. Escalier selon la revendication 1, **caractérisé en ce que** les bords latéraux de la nervure (1d) sont inclinés d'une manière convergente pour permettre le démoulage.

4. Escalier selon la revendication 1, **caractérisé en ce qu'**au niveau et en correspondance avec la nervure (1d), la face avant échancrée présente une rainure (1e) pour le montage d'un joint (4) en vue de la fixation étanche du liner (3) en combinaison avec une bride de serrage (5) au moyen des organes de fixation (2) engagés dans l'épaisseur de ladite nervure (1d).

5. Escalier selon les revendications 1 et 4, **caractérisé en ce que** la rainure (1e) et la nervure (1d) ont une forme générale en U.

6. Escalier selon la revendication 1, **caractérisé en ce qu'**il présente directement, lors de sa fabrication, des nervures internes de renforcement.

7. Escalier selon la revendication 1, **caractérisé en ce qu'**il constitue un escalier du type roman.

## Patentansprüche

1. Treppe (1) für Schwimmbecken mit einer bogenförmig ausgeschnittenen Vorderseite, in der die Treppenstufen (lc) ausgebildet sind, wobei die Vorderseite (la) so gestaltet ist, um mit anliegenden Platten oder sonstigen das Schwimmbecken bildenden Elementen verbunden zu werden, **dadurch gekennzeichnet, dass** sie mindestens einen vollwandigen, auf der Innenseite der bogenförmig ausgeschnittenen Vorderseite (la) vorspringenden Teil (1d) aufweist, der eine als Keil oder Halterung dienende Rippe bildet und unmittelbar in einem Kunststoffspritzverfahren für die Fertigung des Treppenkörpers hergestellt wird, wobei die Rippe (1d) eine Verdickung des Treppenkörpers auf der Innenseite der besagten Vorderseite (la) bildet, um die Einführung von Befestigungsorganen (2) einer Schwimmbeckenfolie (3) in die Materialdicke zu ermöglichen.

2. Treppe nach Anspruch 1, **dadurch gekennzeichnet, dass** die Rippe (1d) auf der Vorderseite eine geometrische Form aufweist, die dem Umkreis der bogenförmigen Aussparung entspricht.

3. Treppe nach Anspruch 1, **dadurch gekennzeichnet, dass** die Seitenränder der Rippe (1d) konvergent abgeschrägt sind, um das Ausformen zu ermöglichen.

4. Treppe nach Anspruch 1, **dadurch gekennzeichnet, dass** die bogenförmig ausgeschnittene Vorderseite im Bereich der Rippe (1d) und dieser entsprechend eine Nut (le) für das Anbringen einer mit einem Spanneisen (5) kombinierten Dichtung (4) zur wasserdichten Befestigung der Schwimmbeckenfolie (3) durch Befestigungsorgane (2) aufweist, die in die Materialdicke der Rippe (1d) eingeführt werden.

5. Treppe nach den Ansprüchen 1 und 4, **dadurch gekennzeichnet, dass** die Nut (le) und die Rippe (1d) allgemein U-förmig sind.

6. Treppe nach Anspruch 1, **dadurch gekennzeichnet, dass** sie unmittelbar bei ihrer Herstellung ausgebildete innenseitige Verstärkungsrippen aufweist.

7. Treppe nach Anspruch 1, **dadurch gekennzeichnet, dass** sie eine Treppe romanischen Typs bildet.

## Claims

1. Steps (1) for a swimming pool that define a front face which is recessed to form the treads (1c), the said face (1a) being shaped to allow connection with adjacent panels or other elements of the basin of the pool, the steps being **characterized in that** they possess, projecting from the inside of the recessed front face (1a), at least one solid part (1d) that acts as a backing or support and is produced directly by a process of injection moulding a plastics material for the production of the body of the steps, and the said rib (1d) constitutes an extra thickness of the body on the inside of the said face (1a), in the thickness of which the fixing means (2) of a liner (3) can be engaged.

2. Steps according to Claim 1, **characterized in that** the rib (1d) is facially of a geometrical shape corresponding to the perimeter of the recess.

3. Steps according to Claim 1, **characterized in that** the lateral edges of the rib (1d) are inclined in a converging manner to permit demoulding.

4. Steps according to Claim 1, **characterized in that** along the line of the rib (1d), the recessed front face includes a groove (1e) for a seal (4) for the watertight fixing of the liner (3) in combination with a clamping strip (5) using fixing means (2) engaged in the thickness of the said rib (ld).

5. Steps according to Claims 1 and 4, **characterized in that** the groove (1e) and the rib (1d) are of a general U shape.

6. Steps according to Claim 1, **characterized in that** they possess directly, upon manufacture, internal reinforcing ribs.

7. Steps according to Claim 1, **characterized in that** they are Roman steps.
